# DEMANDE DE BREVET EUROPEEN

(11) **EP 4 752 647 A1**
(43) Date de publication de la demande: **03.06.2026**
(21) Numéro de dépôt: 24216594.2
(22) Date de dépôt: 29.11.2024
(51) Int. Cl.: G04B 19/24, G04B 19/25, G04B 19/253, G04B 19/26, G04B 27/00, G04B 27/02

(54) **MÉCANISME D'AFFICHAGE DES PHASES DE LUNE ET DU JOUR DE LA SEMAINE**

(71) Demandeur: PATEK PHILIPPE SA GENEVE, 1204 Genève (CH)
(72) Inventeur: FEYER, Julien, 1228 Plan-les-Ouates (CH); TANNER, Samuel, 1228 Plan-les-Ouates (CH)
(74) Mandataire: Micheli & Cie SA

(57) **Abrégé**

Mécanisme pour l'affichage des phases de lune et du jour de la semaine (1) destiné à être entraîné pas à pas par un mouvement horloger d'une pièce d'horlogerie, le mécanisme d'affichage des phases de lune et du jour de la semaine (1) comprenant un mécanisme d'affichage des phases de lune (2), un mécanisme d'affichage du jour de la semaine (3) et un mobile d'embrayage unidirectionnel (4) reliant cinématiquement le mécanisme d'affichage des phases de lune (2) et le mécanisme d'affichage du jour de la semaine (3) de sorte que lorsque, en fonctionnement normal, l'un du mécanisme d'affichage des phases de lune (2) ou du mécanisme d'affichage du jour de la semaine (3) est avancé d'un pas dans un sens de marche il entraîne l'autre du mécanisme d'affichage du jour de la semaine (3) ou du mécanisme d'affichage des phases de lune (2) par l'intermédiaire du mobile d'embrayage unidirectionnel (4) pour l'avancer d'un pas, et que lorsque au moins l'un du mécanisme d'affichage des phases de lune (2) ou du mécanisme d'affichage du jour de la semaine (3) est avancé d'un pas dans au moins un sens il n'entraîne pas l'autre du mécanisme d'affichage du jour de la semaine (3) ou du mécanisme d'affichage des phases de lune (2).

## Description

La présente invention concerne un mécanisme pour l'affichage des phases de lune et du jour de la semaine dans une pièce d'horlogerie, par exemple dans une montre bracelet.

Dans un mécanisme de quantième à phases de lune, l'affichage des phases de la lune se fait typiquement à l'aide d'un disque de lune sur lequel sont représentées une ou plusieurs lunes permettant d'afficher à travers un guichet de forme appropriée la lune telle qu'elle se présente au regard durant sa révolution. Le disque de lune est entraîné pas à pas à raison d'un pas par jour directement ou indirectement par une roue de vingt-quatre heures. Dans un mécanisme de quantième permettant d'afficher le jour de la semaine, l'affichage du jour de la semaine se fait à l'aide d'un indicateur du jour de la semaine. L'indicateur du jour de la semaine est par exemple une aiguille parcourant une échelle circulaire sur laquelle sont indiqués les jours de la semaine, ou un disque sur lequel sont inscrits les jours à afficher successivement à travers un guichet. L'indicateur du jour de la semaine est par exemple solidaire en rotation d'une étoile des jours à sept branches qui est entraînée pas à pas à raison d'un pas par jour par une roue de vingt-quatre heures.

Dans un mécanisme de quantième comprenant l'affichage des phases de lune et l'affichage du jour de la semaine, les deux affichages sont entraînés soit chacun par une roue de vingt-quatre heures distincte, soit les deux par une même roue de vingt-quatre heures. Un désavantage de l'entraînement de chaque affichage par une roue de vingt-quatre heure distincte est que cela nécessite de dédoubler les mécanismes d'entraînement, ce qui implique un encombrement relativement important du mécanisme de quantième. Lorsque les deux affichages sont entraînés par la même roue de vingt-quatre heures, ils sont généralement entraînés successivement par un même doigt solidaire de la roue de vingt-quatre heures, le doigt entraînant par exemple d'abord l'étoile des jours, puis par exemple une étoile ou une roue de lune entraînant directement ou indirectement le disque de lune. Un entraînement par un doigt unique limite généralement les possibilités de positionnement relatif des affichages et/ou nécessite l'ajout de renvois souvent encombrants et volumineux.

Le document CH 708 507 A2 décrit un mécanisme d'affichage dans lequel une roue de vingt-quatre heures comprend une dent entraînant une roue de lune d'un pas à chaque tour, et un doigt pour entraîner l'étoile des jours, également d'un pas à chaque tour. Si une telle solution permet l'entraînement simultané des deux affichages par une seule roue de vingt-quatre heures, elle nécessite que le doigt et la dent soient disposés à des hauteurs différentes pour ne pas entraîner l'autre affichage, ce qui implique que le mécanisme est relativement épais.

Un but de la présente invention est de proposer un mécanisme pour l'affichage des phases de lune et du jour de la semaine dont l'encombrement est optimisé et permettant un entraînement simultané des deux affichages.

Un autre but de la présente invention est de proposer un mécanisme pour l'affichage des phases de lune et du jour de la semaine offrant une grande liberté dans le positionnement relatif des affichages.

Ces buts et d'autres avantages sont atteints par un mécanisme pour l'affichage des phases de lune et du jour de la semaine destiné à être entraîné pas à pas par un mouvement horloger d'une pièce d'horlogerie, le mécanisme d'affichage des phases de lune et du jour de la semaine comprenant un mécanisme d'affichage des phases de lune, un mécanisme d'affichage du jour de la semaine et un mobile d'embrayage unidirectionnel reliant cinématiquement le mécanisme d'affichage des phases de lune et le mécanisme d'affichage du jour de la semaine de sorte que lorsque, en fonctionnement normal, l'un du mécanisme d'affichage des phases de lune ou du mécanisme d'affichage du jour de la semaine est avancé d'un pas dans un sens de marche il entraîne l'autre du mécanisme d'affichage du jour de la semaine ou du mécanisme d'affichage des phases de lune par l'intermédiaire du mobile d'embrayage unidirectionnel pour l'avancer d'un pas, et que lorsque au moins l'un du mécanisme d'affichage des phases de lune ou du mécanisme d'affichage du jour de la semaine est avancé dans au moins un sens il n'entraîne pas l'autre du mécanisme d'affichage du jour de la semaine ou du mécanisme d'affichage des phases de lune.

L'entraînement d'un mécanisme d'affichage par l'autre permet, en fonctionnement normal, d'entraîner les deux mécanismes d'affichage à l'aide d'un seul mobile d'entraînement, par exemple à l'aide d'un seul doigt solidaire en rotation d'une roue de vingt-quatre heures. L'utilisation d'un mobile d'embrayage unidirectionnel permet d'entraîner l'un ou l'autre des mécanismes d'affichage dans un sens dans lequel l'autre mécanisme d'affichage n'est pas entraîné, permettant ainsi un réglage indépendant d'au moins un des mécanismes d'affichage.

De préférence, l'affichage des phases de lune et du jour de la semaine comprend une étoile à sept branches destinée à être entraînée pas à pas par un mouvement horloger d'une pièce d'horlogerie et à entraîner pas à pas l'un du mécanisme d'affichage des phases de lune ou du mécanisme d'affichage du jour de la semaine. En fonctionnement normal, l'étoile à sept branche effectue un tour complet en sept jours, ce qui correspond à la durée d'un cycle de l'affichage du jour de la semaine.

Le mobile d'embrayage unidirectionnel comprend par exemple un premier corps monté mobile en rotation et un deuxième corps monté mobile en rotation coaxiallement au premier corps, le mobile d'embrayage unidirectionnel étant configuré de sorte que le premier corps et le deuxième corps sont solidaires en rotation lorsque le premier corps ou le deuxième corps est entraîné dans un sens d'embrayage du mobile d'embrayage unidirectionnel et désolidarisés en rotation lorsque le premier corps ou le deuxième corps est entraîné dans un sens de débrayage du mobile d'embrayage unidirectionnel.

Le premier corps est par exemple une roue dentée comprenant une denture intérieure et le deuxième corps est un cliquet collaborant avec la denture intérieure de la roue dentée.

Selon certains modes de réalisation de l'invention, l'un du mécanisme d'affichage des phases de lune ou du mécanisme d'affichage du jour de la semaine est lié cinématiquement directement au premier corps et l'autre du mécanisme d'affichage des phases de lune ou du mécanisme d'affichage du jour de la semaine est lié cinématiquement directement au deuxième corps.

Le mécanisme d'affichage des phases de lune comprend par exemple un disque de lune pour l'affichage des phases de lune, le disque de lune engrenant avec le premier mobile.

Le deuxième mobile est par exemple solidaire en rotation d'un mobile de l'affichage du jour de la semaine.

De préférence, le mécanisme pour l'affichage des phases de lune et du jour de la semaine comprend au moins un mobile de réglage configuré pour entraîner l'un du mécanisme d'affichage des phases de lune ou de l'affichage des jours de la semaine sans entraîner l'autre du mécanisme d'affichage des phases de lune ou de l'affichage des jours de la semaine.

Les buts évoqués plus haut et d'autres avantages sont atteints également par un quantième à phase de lune comprenant un tel mécanisme pour l'affichage des phases de lune et du jour de la semaine et une roue de vingt-quatre heures pour avancer le mécanisme pour l'affichage des phases de lune et du jour de la semaine dans le sens de marche en fonctionnement normal.

Le quantième comprend par exemple une bascule activée par un doigt solidaire en rotation de la roue de vingt-quatre heures pour avancer l'un du mécanisme d'affichage des phases de lune ou de l'affichage des jours de la semaine d'un pas par jour.

Les buts évoqués plus haut et d'autres avantages sont atteints également par une pièce d'horlogerie comprenant un tel quantième à phase de lune.

L'invention sera mieux comprise à la lecture de la description ci-dessous, illustrée par les figures où :
- La figure 1 est une vue de dessus d'un mécanisme pour l'affichage des phases de lune et du jour de la semaine selon une forme d'exécution de l'invention ;
- La figure 2 est vue en transparence du mécanisme de la figure 1 ;
- La figure 3 est une vue de dessous du mécanisme de la figure 1.
- La figure 4 est une vue de dessus d'un mécanisme pour l'affichage des phases de lune et du jour de la semaine selon une autre forme d'exécution de l'invention ;
- La figure 5 est vue en transparence du mécanisme de la figure 4 ;
- La figure 6 est une vue de dessous du mécanisme de la figure 4.

En référence aux figures, le mécanisme d'affichage des phases de lune et du jour de la semaine 1 selon l'invention comprend un mécanisme d'affichage des phases de lune 2 et un mécanisme d'affichage du jour de la semaine 3.

Le mécanisme d'affichage des phases de lune 2 comprend un indicateur des phases de lune pour l'affichage des phases de la lune sur un cadran non représenté d'une pièce d'horlogerie, par exemple sur un cadran d'une montre bracelet. L'indicateur des phases de lune est par exemple un disque de lune 20 monté mobile en rotation et comportant au moins une lune 21 sur sa face supérieure permettant d'afficher, à travers un guichet de forme appropriée du cadran, la lune telle qu'elle se présente au regard durant sa révolution.

Le mécanisme d'affichage du jour de la semaine 3 comprend un indicateur du jour de la semaine non représenté, par exemple un plateau entraîné en rotation sur lequel sont inscrits les jours de la semaine à afficher successivement au travers d'un guichet du cadran ou une aiguille parcourant une échelle sur le cadran.

Le mécanisme d'affichage des phases de lune 2 et le mécanisme d'affichage du jour de la semaine 3 sont configurés pour être entraînés pas à pas, de sorte que les indicateurs respectifs avancent également pas à pas. En fonctionnement normal, les mécanismes d'affichage des phases de lune 2 et d'affichage du jour de la semaine 3 sont avancés d'un pas par jour.

Selon l'invention, le mécanisme d'affichage des phases de lune et du jour de la semaine 1 comprend un mobile d'embrayage unidirectionnel 4. Le mobile d'embrayage unidirectionnel 4 comprend deux corps 40, 41 montés de préférence mobiles en rotation et liés cinématiquement entre eux de sorte que lorsque l'un des corps 40, 41 est entraîné en rotation dans un sens d'embrayage du mobile d'embrayage unidirectionnel 4, il entraîne l'autre corps 41, 40 en rotation, et que lorsque l'un des corps 40, 41 est entraîné en rotation dans un sens de débrayage du mobile d'embrayage unidirectionnel 4 il n'entraîne pas l'autre corps 41, 40 en rotation. Les deux corps 40, 41 du mobile d'embrayage unidirectionnel 4 sont par exemple coaxiaux, les deux corps 40, 41 étant solidaires en rotation dans le sens d'embrayage et désolidarisés en rotation dans le sens de débrayage.

Selon l'invention, le mobile d'embrayage unidirectionnel 4 relie cinématiquement le mécanisme d'affichage des phases de lune 2 et le mécanisme d'affichage du jour de la semaine 3 de telle sorte qu'en fonctionnement normal, un du mécanisme d'affichage des phases de lune 2 ou du mécanisme d'affichage du jour de la semaine 3 entraîne l'autre du mécanisme d'affichage du jour de la semaine 3 ou du mécanisme d'affichage des phases de lune 2 par l'intermédiaire du mobile d'embrayage unidirectionnel 4 qui est alors entraîné dans son sens d'embrayage. Un corps 40 du mobile d'embrayage unidirectionnel 4 engrène par exemple avec un mobile du mécanisme d'affichage des phases de lune 2, par exemple avec le disque de lune 20, et l'autre corps 41 du mobile d'embrayage unidirectionnel 4 est par exemple solidaire en rotation ou engrène avec un mobile du mécanisme d'affichage du jour de la semaine 3.

Le mécanisme d'affichage des phases de lune et du jour de la semaine 1 de l'invention est ainsi configuré pour être entraîné en fonctionnement normal par un seul mobile d'entraînement, par exemple par un doigt 90 unique solidaire en rotation d'une roue de vingt-quatre heures 9. En fonctionnement normal, le mobile d'entraînement, par exemple le doigt 90, entraîne dans le sens de marche soit le mécanisme d'affichage des phases de lune 2 soit le mécanisme d'affichage du jour de la semaine 3, qui entraîne à son tour dans le sens de marche l'autre du mécanisme d'affichage du jour de la semaine 3 ou du mécanisme d'affichage des phases de lune 2 par l'intermédiaire du mobile d'embrayage unidirectionnel 4. Le mobile d'embrayage unidirectionnel 4 permet par ailleurs de désolidariser le mécanisme d'affichage des phases de lune 2 et le mécanisme d'affichage du jour de la semaine 3 lorsqu'au moins un des deux mécanismes 2, 3 est avancé dans un sens correspondant au sens de débrayage du mécanisme d'embrayage unidirectionnel 4.

Selon les modes d'exécution illustrés, le mobile d'entraînement entraînant le mécanisme d'affichage des phases de lune et du jour de la semaine 1 de l'invention est un doigt 90 effectuant un tour complet en vingt-quatre heures. Le doigt 90 est par exemple solidaire en rotation avec une roue de vingt-quatre heures 9 d'un mouvement horloger non représenté. Le doigt 90 agit à chaque tour sur le mécanisme d'affichage des phases de lune 2 ou sur le mécanisme d'affichage du jour de la semaine 3 pour l'avancer d'un pas. Le doigt 90 agit par exemple sur une étoile de lune 5 du mécanisme d'affichage des phases de lune 2 ou sur une étoile des jours 6 du mécanisme d'affichage du jour de la semaine 3, par exemple par l'intermédiaire d'une bascule d'entraînement 8. L'action par l'intermédiaire de la bascule d'entraînement 8 permet au doigt 90 d'agir à distance sur le mécanisme 2, 3 correspondant, permettant ainsi de déporter le mécanisme d'affichage 2, 3 par rapport à la roue de vingt-quatre heures 9 et offrir ainsi une plus grande flexibilité dans la disposition des affichages sur un cadran de pièce d'horlogerie. Le mécanisme d'affichage 2, 3 avancé d'un pas par le doigt 90 entraîne dans son mouvement, par l'intermédiaire du mobile d'embrayage unidirectionnel 4, l'autre mécanisme d'affichage 3, 2 qui est également avancé d'un pas.

Selon la forme d'exécution illustrée par les figures 1 à 3, le doigt 90, visible sur les figures 2 et 3, active à chaque tour de la roue de vingt-quatre heures 9 une bascule d'entraînement 8 configurée pour avancer d'un pas à chaque activation une étoile de lune 5, visible sur les figures 2 et 3. L'étoile de lune 5 est par exemple une étoile à sept branches. Un sautoir de lune 50 coopère de manière connue avec les branches de l'étoile de lune 5 pour indexer et maintenir la position de l'étoile de lune 5 au terme de chaque pas. La bascule d'entraînement 8 comprend un bec 80 qui, à chaque actionnement de la bascule d'entraînement 8 par le doigt 90, entre en contact avec une branche de l'étoile de lune 5 et la pousse pour faire avancer l'étoile de lune 5 d'un pas, à l'encontre de la force élastique de maintien du sautoir de lune 50. Une roue de lune 25 est solidaire en rotation de l'étoile de lune 5 et engrène avec le disque de lune 20 pour l'avancer d'un pas à chaque pas de l'étoile de lune 5. La roue de lune 25 engrène par exemple avec une denture périphérique 22 du disque de lune 20. Après avoir avancé l'étoile de lune 5 d'un pas, la bascule d'entraînement 8 revient dans sa position de repos et le bec 80 est écarté de l'étoile de lune 5. En fonctionnement normal, l'étoile de lune 5 est avancée d'un pas toutes les vingt-quatre heures, avançant ainsi la roue de lune 25 et le disque de lune 20 d'un pas toutes les vingt-quatre heures. D'autres mécanismes sont envisageables dans le cadre de l'invention pour entraîner la roue de lune 25 et/ou l'étoile de lune 5 d'un pas par jour. D'autres configurations de l'indicateur des phases de lune sont également possibles dans le cadre de l'invention, par exemple un disque de lune comportant deux ou trois lunes.

Selon la forme d'exécution illustrée par les figures 1 à 3, le mécanisme d'affichage des phases de lune 2 entraîne en fonctionnement normal le mécanisme d'affichage du jour de la semaine 3 par l'intermédiaire du mobile d'embrayage unidirectionnel 4, de sorte que lorsque le mécanisme d'affichage des phases de lune 2 est avancé d'un pas par le doigt 90, le mécanisme d'affichage du jour de la semaine 3 est également avancé d'un pas.

Selon la forme d'exécution illustrée par les figures 1 à 3, le mobile d'embrayage unidirectionnel 4 comprend une roue dentée 40 et un cliquet 41 montés mobiles en rotation, coaxiallement l'un par rapport à l'autre. La roue dentée 40 engrène avec la denture 22 du disque de lune 20, et le cliquet 41, visible sur la figure 1, est solidaire en rotation d'une roue des jours 36 de l'affichage du jour de la semaine 3, partiellement visible sur la figure 3. La roue dentée 40 comprend une denture intérieure et le cliquet 41 coopère avec la denture intérieure de la roue dentée 40 pour solidariser en rotation la roue des jours 36 et la roue dentée 40 lorsque la roue dentée 40 ou la roue des jours 36 est entraînée en rotation dans un sens correspondant au sens d"embrayage du mobile d'embrayage unidirectionnel 4, et pour désolidariser en rotation la roue des jours 36 et la roue dentée 40 lorsque la roue dentée 40 ou la roue des jours 36 est entraînée en rotation dans le sens correspondant au sens de débrayage. Le fonctionnement et la construction d'un tel mobile d'embrayage unidirectionnel 4 sont par exemple décrits dans la demande internationale WO 2021/094889 A1 au nom de la demanderesse, dont le contenu est inclus ici par référence. D'autres types de mobiles d'embrayage unidirectionnels sont cependant envisageables dans le cadre de l'invention pour l'entraînement en fonctionnement normal du mécanisme d'affichage du jour de la semaine 3 par le mécanisme d'affichage des phases de lune 2.

Selon la forme d'exécution illustrée par les figures 1 à 3 à titre d'exemple illustratif mais en aucun cas limitatif, le mécanisme d'affichage des jours 3 est un mécanisme rétrograde. Le mécanisme d'affichage des jours 3 comprend la roue des jours 36 qui engrène avec un secteur 33 denté sur l'axe duquel est de préférence fixé l'indicateur du jour de la semaine non représenté. L'indicateur du jour de la semaine est par exemple une aiguille destinée à parcourir une échelle d'un cadran d'une pièce d'horlogerie sur laquelle sont inscrits les jours de la semaine, ou un secteur de disque sur lequel sont inscrits les jours de la semaine pour être affichés successivement à travers un guichet d'un cadran d'une pièce d'horlogerie.

Le secteur 33 et la roue des jours 36 sont configurés pour former un mécanisme rétrograde. Tous les sept pas de la roue des jours 36, le secteur 33 désengrène de la roue des jours 36 et revient par un mouvement de retour rapide à une position de départ dans laquelle l'indicateur indique le premier jour de la semaine, par exemple lundi, et dans laquelle le secteur 33 est prêt à engrener à nouveau avec la roue des jours 36 au prochain pas. Au prochain pas, le secteur 33 avance d'un pas de sorte que l'indicateur indique ou affiche le deuxième jour de la semaine, par exemple mardi. Et ainsi de suite jusqu'au dernier jour de la semaine, par exemple dimanche.

Un pignon des jours 34 solidaire en rotation du secteur 33 engrène avec un râteau de rappel 35 permettant de tendre le mécanisme sous l'effet de la force d'un ressort 37. Lors du pas de la roue des jours 36 correspondant au passage du dernier jour de la semaine au premier jour de la semaine suivante, le secteur 33 revient pratiquement instantanément en sens inverse à sa position de départ sous l'effet de la force élastique du ressort 37, ramenant ainsi l'indicateur dans la position correspondant à l'affichage du premier jour de la semaine.

D'autres types de mécanismes d'affichage du jour de la semaine sont cependant envisageables dans le cadre de l'invention, par exemple des mécanismes sautants indiquant le jour de la semaine sur une échelle circulaire et/ou à l'aide d'un disque portant les jours de la semaine et effectuant un tour complet par semaine, l'indicateur du jour de la semaine étant alors par exemple directement solidaire en rotation du cliquet 41 ou solidaire en rotation d'une roue engrenant avec la roue des jours 36.

Selon la forme d'exécution illustrée par les figures 1 à 3, le mécanisme d'affichage du jour de la semaine 3 comprend de préférence une étoile des jours 6 à sept branches, visible sur la figure 3. L'étoile des jours 6 est solidaire en rotation avec la roue des jours 36. En fonctionnement normal, l'étoile des jours 6 avance ainsi d'un pas par jour et effectue un tour complet en sept pas. Un sautoir des jours 60 coopère de manière connue avec les branches de l'étoile des jours 6 pour indexer et maintenir au terme de chaque pas la position de l'étoile des jours 6. La position de l'étoile des jours 6 détermine la position de la roue des jours 36, et par conséquent la position de l'indicateur du jour de la semaine. La position de l'étoile des jours 6 au terme de chacun des sept pas implique ainsi l'affichage par l'indicateur du jour de la semaine d'un jour différent de la semaine. De préférence, le rapport d'engrenage entre le disque de lune 20 et la roue dentée 40 est l'inverse du rapport d'engrenage entre la roue de lune 25 et le disque de lune 20, de sorte que lorsque l'étoile de lune 5 est tournée d'un pas correspondant à un septième de tour, l'étoile des jours 6 tourne également d'un pas correspondant à un septième de tour.

Selon un autre mode d'exécution illustré par les figures 4 à 6, le doigt 90, visible sur les figures 5 et 6, active à chaque tour de la roue de vingt-quatre heures 9 une bascule d'entraînement 8 configurée pour avancer d'un pas à chaque activation le mécanisme d'affichage du jour de la semaine 3. A chaque activation par le doigt 90, la bascule d'entraînement 8 avance d'un pas une étoile des jours 6 du mécanisme d'affichage du jour de la semaine, visible sur les figures 5 et 6. Selon la forme d'exécution illustrée à titre d'exemple, la bascule d'entraînement 8 comprend deux parties articulées entre elles, ce qui permet à la bascule d'entraînement 8 d'activer l'étoile des jours 6 située à distance du doigt 90 avec un débattement relativement faible. L'étoile des jours 6 est de préférence une étoile à sept branches. La bascule d'entraînement 8 comprend un bec 80 qui, à chaque actionnement de la bascule d'entraînement 8 par le doigt 90, entre en contact avec une branche de l'étoile des jours 6 et la pousse pour faire avancer l'étoile des jours 6 d'un pas. En fonctionnement normal, l'étoile des jours 6, et par conséquent le mécanisme d'affichage du jour de la semaine 3, est avancée d'un pas par jour.

Selon la forme d'exécution illustrée par les figures 4 à 6 à titre d'exemple illustratif mais en aucun cas limitatif, le mécanisme d'affichage des jours 3 est un mécanisme rétrograde. Le mécanisme d'affichage des jours 3 comprend un limaçon 38 et un râteau des jours 39. Le limaçon 38 est solidaire en rotation de l'étoile des jours 6 et comprend de préférence sept échelons, chaque échelon correspondant à un jour de la semaine. Le râteau des jours 39 comprend un palpeur 390 destiné à être maintenu en contact avec les échelons du limaçon 38 afin de lire sur le limaçon l'information concernant le jour de la semaine à afficher. Le râteau des jours 39 engrène avec un pignon des jours 34 sur l'axe duquel est par exemple fixé l'indicateur du jour de la semaine non représenté. La position du râteau des jours 39 qui est déterminée par le limaçon 38 détermine ainsi la position de l'indicateur du jour de la semaine. L'indicateur du jour de la semaine est par exemple une aiguille destinée à parcourir une échelle d'un cadran d'une pièce d'horlogerie sur laquelle sont inscrits les jours de la semaine, ou un secteur de disque sur lequel sont inscrits les jours de la semaine pour être affichés successivement à travers un guichet d'un cadran d'une pièce d'horlogerie.

De manière connue, le limaçon 38 et le râteau des jours 39 forment un mécanisme rétrograde. Tous les sept pas du limaçon 38, le palpeur 390 passe de l'échelon le plus haut à l'échelon le plus bas du limaçon 38 de sorte que le râteau des jours 39 revient par un mouvement de retour rapide à une position de départ dans laquelle l'indicateur du jour de la semaine indique le premier jour de la semaine, par exemple lundi. Au prochain pas, le palpeur passe de l'échelon le plus bas du limaçon 38 au deuxième échelon de sorte que l'indicateur du jour de la semaine indique ou affiche le deuxième jour de la semaine, par exemple mardi. Et ainsi de suite jusqu'au dernier jour de la semaine, par exemple dimanche. De préférence, un râteau de rappel 35 engrène avec le pignon des jours 34 afin de tendre le mécanisme et ainsi maintenir le palpeur 390 en contact avec le limaçon 38 sous l'effet de la force de rappel élastique d'un ressort 37 agissant sur le râteau de rappel 35. Lors du pas de la roue des jours 36 correspondant au passage du dernier jour de la semaine au premier jour de la semaine suivante, le râteau des jours 39 revient pratiquement instantanément en sens inverse à sa position de départ sous l'effet de la force élastique du ressort 37, ramenant ainsi l'indicateur du jour de la semaine dans la position correspondant à l'affichage du premier jour de la semaine.

D'autres types de mécanismes d'affichage du jour de la semaine sont cependant envisageables, par exemple un mécanisme d'affichage rétrograde tel que celui décrit en relation avec le mode d'exécution illustré par les figures 1 à 3, ou un mécanisme sautant indiquant le jour de la semaine par exemple sur une échelle circulaire et/ou à l'aide d'un disque portant les jours de la semaine et effectuant un tour complet par semaine, l'indicateur du jour de la semaine étant alors par exemple coaxial et solidaire en rotation avec l'étoile des jours 6.

Le mécanisme d'affichage des phases de lune 2 comprend un disque de lune 20 sur lequel est représentée au moins une lune 21 pour afficher à travers un guichet de forme appropriée la lune telle qu'elle se présente au regard durant sa révolution. Le disque de lune 20 comprend de préférence une denture 22, par exemple une denture périphérique, pour permettre son entraînement en rotation autour de son axe.

Selon l'invention, le mécanisme d'affichage des phases de lune 2 est entraîné par le mécanisme d'affichage du jour de la semaine 3 par l'intermédiaire d'un mobile d'embrayage unidirectionnel 4. Selon la forme d'exécution illustrée par les figures 4 à 6, le mobile d'embrayage unidirectionnel 4 comprend une roue dentée 40, et un cliquet 41 monté mobile en rotation coaxialement à la roue dentée 40. Le cliquet 41 coopère avec une denture intérieure de la roue dentée 40 pour former un embrayage à crans : lorsque la force nécessaire à l'entraînement en rotation du cliquet 41 ou de la roue dentée 40 par l'autre de la roue dentée 40 ou du cliquet 41 est inférieure à la force nécessaire au passage du cliquet 41 d'un cran au cran suivant, c'est-à-dire au passage du cliquet 41 d'un creux de la denture intérieure de la roue dentée 40 au prochain creux, la roue dentée 40 et le cliquet 41 sont solidaires en rotation. Lorsque la force nécessaire à l'entraînement en rotation est supérieure à la force de passage d'un cran au cran suivant, le cliquet 41 passe d'un cran à l'autre et la roue dentée 40 et le cliquet 41 sont désolidarisés en rotation. L'embrayage à crans formé par la roue dentée 40 et le cliquet 41 est configuré de sorte que la force de passage du cliquet 41 d'un cran au cran suivant est supérieure à la force nécessaire à l'entraînement en fonctionnement normal du mécanisme d'affichage des phases de lune 2 par le mécanisme d'affichage du jour de la semaine 3. Le cliquet 41 est solidaire en rotation avec l'étoile des jours 6 et la roue dentée 40 engrène avec le disque de lune 20. Ainsi, en fonctionnement normal, lorsque l'étoile des jours 6 est avancée d'un pas dans le sens de marche du mécanisme 1 de l'invention, le disque de lune 20 est également avancé d'un pas.

Selon la forme d'exécution illustrée par les figures 4 à 6, le mobile d'embrayage unidirectionnel 4 comprend également un sautoir des jours 46 coopérant avec les branches de l'étoile des jours 6 pour indexer et maintenir au terme de chaque pas la position de l'étoile des jours 6. Le sautoir des jours 46 est par ailleurs configuré pour empêcher la rotation de l'étoile des jours 6 en sens inverse du sens de marche à la manière d'un cliquet. Ainsi, lorsque le disque de lune 20 est tourné en sens inverse du sens de marche, la rotation de l'étoile des jours 6 est bloquée par le sautoir des jours 46 et le cliquet 41 est débrayé de la roue dentée 40. Le mobile d'embrayage unidirectionnel 4 est ainsi configuré pour solidariser en rotation le cliquet 41 et la roue dentée 40 dans un sens d'embrayage, et pour les désolidariser en rotation dans un sens de débrayage. D'autres modes de réalisation du mobile d'embrayage unidirectionnel sont cependant envisageables dans le cadre de l'invention. Il est par exemple envisageable de freiner dans le sens de débrayage un autre mobile que l'étoile des jours 6, qui serait également solidaire en rotation du cliquet 41 ou de la roue dentée 40, voire d'empêcher sa rotation, pour provoquer le débrayage de l'embrayage à crans formé par le cliquet 41 et la roue dentée 40. Il est également envisageable d'utiliser un mobile d'embrayage unidirectionnel 4 tel que décrit en référence à la forme d'exécution illustrée par les figures 1 à 3.

Selon la forme d'exécution illustrée par les figures 4 à 6, le mécanisme d'affichage du jour de la semaine 3 entraîne dans le sens de marche le mécanisme d'affichage des phases de lune 2 par l'intermédiaire du mobile d'embrayage unidirectionnel 4 qui est alors actionné dans le sens d'embrayage, de sorte qu'en fonctionnement normal lorsque le mécanisme d'affichage du jour de la semaine 3 est avancé d'un pas par le doigt 90, le mécanisme d'affichage des phases de lune 2 est également avancé d'un pas.

Un avantage de l'utilisation d'un mobile d'embrayage unidirectionnel 4 selon l'invention pour lier cinématiquement le mécanisme d'affichage du jour de la semaine 3 et le mécanisme d'affichage des phases de lune 2 est que cela permet l'entraînement pas à pas des deux mécanismes d'affichage 2, 3 à l'aide d'un seul mobile d'entraînement tout en permettant un réglage indépendant des deux affichages, l'entraînement en fonctionnement normal se faisant dans le sens d'embrayage du mobile d'embrayage unidirectionnel 4 et le réglage indépendant de l'un des deux mécanismes d'affichage 2, 3 se faisant à l'aide d'au moins un mobile de réglage dans le sens de débrayage du mobile d'embrayage unidirectionnel 4.

Selon le mode de réalisation illustré par les figures 1 à 3, le mécanisme d'affichage des phases de lune et du jour de la semaine 1 comprend deux correcteurs 72, 73 sous la forme de deux bascules agissant respectivement sur l'étoile de lune 5 et sur l'étoile des jours 6. Les correcteurs 72, 73 sont par exemple actionnés chacun par un bouton poussoir non représenté accessible depuis l'extérieur du boîtier de la pièce d'horlogerie. Le correcteur des phases de lune 72 agit par exemple sur la bascule d'entraînement 8 agissant sur l'étoile de lune 5 de sorte qu'à chaque activation du correcteur des phases de lune 72, la bascule d'entraînement 8 est activée et l'étoile des lunes 5 est avancée d'un pas dans le sens correspondant au sens de marche du mécanisme 1 de l'invention en fonctionnement normal. Le mécanisme d'affichage des phases de lune 2 étant avancé d'un pas dans le sens de marche, il entraîne d'un pas également le mécanisme d'affichage du jour de la semaine 3 par l'intermédiaire du mobile d'embrayage unidirectionnel 4 qui fonctionne dans le sens d'embrayage. Le correcteur des phases de lune 72 permet ainsi le réglage simultané des deux affichages. Le correcteur du jour de la semaine 73 agit directement sur l'étoile des jours 6 pour l'avancer d'un pas dans le sens de marche à chaque activation. La rotation de l'étoile des jours 6 dans le sens de marche induit la rotation du cliquet 41 dans le sens de débrayage du mobile d'embrayage unidirectionnel, de sorte que le mobile d'embrayage unidirectionnel 4 n'entraîne alors pas le mécanisme d'affichage des phases de lune 2. Le correcteur du jour de la semaine 73 permet ainsi un réglage de l'affichage du jour de la semaine uniquement.

Selon le mode de réalisation illustré par les figures 4 à 6, le réglage du mécanisme d'affichage des phases de lune et du jour de la semaine 1 se fait à l'aide d'une roue de réglage 7 engrenant avec le disque de lune 20, de préférence avec la denture périphérique 22 du disque de lune 20. La roue de réglage 7 est par exemple actionnée à l'aide d'une tige de remontoir non représentée de la pièce d'horlogerie. Lorsque la roue de réglage 7 est tournée dans un premier sens de réglage, elle entraîne le disque de lune 20 dans le sens correspondant au sens de marche en fonctionnement normal du mécanisme 1 de l'invention. Dans ce sens la rotation de l'étoile des jours 6 n'étant pas bloquée par le sautoir des jours 46, le mécanisme d'affichage des jours 3 est entraîné pas à pas par la rotation du disque de lune, par l'intermédiaire du mobile d'embrayage unidirectionnel 4. Lorsque la roue de réglage est tournée dans un deuxième sens de réglage opposé au premier, le disque de lune 20 tourne en sens inverse du sens de marche. La rotation de l'étoile des jours 6 étant bloquée dans le sens inverse du sens de marche par le sautoir des jours 46, le mobile d'embrayage unidirectionnel 4 débraye et le mobile d'affichage du jour de la semaine 3 n'est pas avancé par la roue de réglage 7. Le mécanisme d'affichage des phases de lune 2 peut ainsi être réglé indépendamment du mécanisme d'affichage du jour de la semaine 3. Selon une forme d'exécution préférentielle, la denture intérieure de la roue dentée 40 comprend le double de dents que le nombre de pas pour effectuer un tour complet en fonctionnement normal. Dans le mode d'exécution illustré, la denture intérieure de la roue dentée 40 comprend quatorze dents, de sorte que le cliquet 41 et la roue dentée 40 peuvent adopter quatorze positions relatives stables. Cela permet un réglage fin de l'affichage des phases de lune 2 par rapport à l'affichage des jours de la semaine par incréments d'un demi-pas. Selon une variante, la denture intérieure de la roue dentée 40 est remplacée par une paroi cylindrique et le cliquet 41 est appuyé contre cette paroi cylindrique formant ainsi une friction à bras sans crans entre le premier et le deuxième corps du mobile d'embrayage unidirectionnel, ce qui permettrait de régler encore plus précisément le mécanisme d'affichage des phases de lune relativement au mécanisme d'affichage du jour de la semaine.

## Revendications

1. Mécanisme pour l'affichage des phases de lune et du jour de la semaine (1) destiné à être entraîné pas à pas par un mouvement horloger d'une pièce d'horlogerie, le mécanisme d'affichage des phases de lune et du jour de la semaine (1) comprenant un mécanisme d'affichage des phases de lune (2), un mécanisme d'affichage du jour de la semaine (3) et un mobile d'embrayage unidirectionnel (4) reliant cinématiquement le mécanisme d'affichage des phases de lune (2) et le mécanisme d'affichage du jour de la semaine (3) de sorte que lorsque, en fonctionnement normal, l'un du mécanisme d'affichage des phases de lune (2) ou du mécanisme d'affichage du jour de la semaine (3) est avancé d'un pas dans un sens de marche il entraîne l'autre du mécanisme d'affichage du jour de la semaine (3) ou du mécanisme d'affichage des phases de lune (2) par l'intermédiaire du mobile d'embrayage unidirectionnel (4) pour l'avancer d'un pas, et que lorsque au moins l'un du mécanisme d'affichage des phases de lune (2) ou du mécanisme d'affichage du jour de la semaine (3) est avancé d'un pas dans au moins un sens il n'entraîne pas l'autre du mécanisme d'affichage du jour de la semaine (3) ou du mécanisme d'affichage des phases de lune (2).

2. Mécanisme pour l'affichage des phases de lune et du jour de la semaine (1) selon la revendication précédente, comprenant une étoile à sept branches destinée à être entraînée pas à pas par un mouvement horloger d'une pièce d'horlogerie et à entraîner pas à pas l'un du mécanisme d'affichage des phases de lune (2) ou du mécanisme d'affichage du jour de la semaine (3).

3. Mécanisme pour l'affichage des phases de lune et du jour de la semaine (1) selon l'une des revendications précédentes, le mobile d'embrayage unidirectionnel (4) comprenant un premier corps (40) monté mobile en rotation et un deuxième corps (41) monté mobile en rotation coaxiallement au premier corps (40), le mobile d'embrayage unidirectionnel (4) étant configuré de sorte que le premier corps (40) et le deuxième corps (41) sont solidaires en rotation lorsque le premier corps (40) ou le deuxième corps (41) est entraîné dans un sens d'embrayage du mobile d'embrayage unidirectionnel (4) et désolidarisés en rotation lorsque le premier corps (40) ou le deuxième corps (41) est entraîné dans un sens de débrayage du mobile d'embrayage unidirectionnel (4).

4. Mécanisme pour l'affichage des phases de lune et du jour de la semaine (1) selon la revendication précédente, le premier corps étant une roue dentée (40) comprenant une denture intérieure et le deuxième corps étant un cliquet (41) collaborant avec la denture intérieure de la roue dentée (40).

5. Mécanisme pour l'affichage des phases de lune et du jour de la semaine (1) selon l'une des revendications 3 et 4, l'un du mécanisme d'affichage des phases de lune (2) ou du mécanisme d'affichage du jour de la semaine (3) étant lié cinématiquement directement au premier corps (40) et l'autre du mécanisme d'affichage des phases de lune (2) ou du mécanisme d'affichage du jour de la semaine (3) étant lié cinématiquement directement au deuxième corps (41).

6. Mécanisme pour l'affichage des phases de lune et du jour de la semaine (1) selon la revendication précédente, le mécanisme d'affichage des phases de lune (2) comprenant un disque de lune (20) pour l'affichage des phases de lune, le disque de lune (20) engrenant avec le premier mobile (40).

7. Mécanisme pour l'affichage des phases de lune et du jour de la semaine (1) selon l'une des revendications 5 et 6, le deuxième mobile (41) étant solidaire en rotation d'un mobile de l'affichage du jour de la semaine (3).

8. Mécanisme pour l'affichage des phases de lune et du jour de la semaine (1) selon l'une des revendications précédentes, comprenant au moins un mobile de réglage (73, 7) configuré pour entraîner l'un du mécanisme d'affichage des phases de lune (2) ou de l'affichage des jours de la semaine (3) sans entraîner l'autre du mécanisme d'affichage des phases de lune (2) ou de l'affichage des jours de la semaine (3).

9. Quantième à phase de lune comprenant un mécanisme (1) selon l'une des revendications précédentes et une roue de vingt-quatre heures (9) pour avancer le mécanisme (1) dans le sens de marche en fonctionnement normal.

10. Quantième à phase de lune selon la revendication précédente, comprenant une bascule (8) activée par un doigt (90) solidaire en rotation de la roue de vingt-quatre heures pour avancer l'un du mécanisme d'affichage des phases de lune (2) ou de l'affichage des jours de la semaine (3) d'un pas par jour.

11. Pièce d'horlogerie comprenant un quantième selon l'une des revendications 9 et 10.
